# EUROPÄISCHE PATENTSCHRIFT

(11) **EP 0 318 534 B1**
(45) Veröffentlichungstag und Bekanntmachung des Hinweises auf die Patenterteilung: **10.07.1991**
(21) Anmeldenummer: 88904479.8
(22) Anmeldetag: 28.05.1988
(51) Int. Cl.: F02M 63/02, F02M 41/06

(54) **VERTEILERKRAFTSTOFFEINSPRITZPUMPE DER RADIALKOLBENBAUART**
RADIAL-PISTON-TYPE DISPENSING INJECTION PUMP
POMPE D'INJECTION A DISTRIBUTEUR DU TYPE A PISTONS RADIAUX

(30) Priorität: 13.06.1987 DE 3719807
(43) Veröffentlichungstag der Anmeldung: 07.06.1989
(73) Patentinhaber: ROBERT BOSCH GMBH, 70442 Stuttgart (DE)
(72) Erfinder: BRUNEL, André, F-69230 S.-Genis (FR); MOREL-FOURRIER, Jean, Paul, F-38540 Valencin (FR); LEBLANC, Jean, F-69003 Lyon (FR)
(86) Internationale Anmeldenummer: DE8800311
(87) Internationale Veröffentlichungsnummer: WO8809870

(56) Entgegenhaltungen:
- DE-A- 3 523 536
- DE-A- 3 612 942
- FR-A- 2 492 887
- FR-A- 2 536 464
- US-A- 3 485 225
- Patent Abstracts of Japan, volume 10, No 51 (M-457) (2108), 28 February 1986, & JP, A, 60201028 (TOYOTA JIDOSHA K.K.) 11 October 1985 see abstract

## Beschreibung

### Stand der Technik

Die Erfindung geht aus von einer Verteilerkraftstoffeinspritzpumpe der Radialkolbenbauart der im Oberbegriff des Anspruchs 1 definierten Gattung.

Bei einer solchen durch die US-A-3 485 225 bekannten Verteilerkraftstoffeinspritzpumpe, dient die Verschiebung des Verteilerkolbens dazu, die Kraftstoffeinspritzmenge zu steuern. Dabei wird über eine durch die Verschiebung verstellbare Schrägkante am Verteilerkolben der Punkt des Pumpenkolbenhubes gesteuert, ab dem die vom Pumpenkolben geförderte Kraftstoffmenge zur Unterbrechung der Kraftstoffeinspritzung abgesteuert wird. Der abgesteuerte Kraftstoff wird dazu verwendet, in dem Steuerraum mit Hilfe einer verstellbaren Abströmdrossel einen Druck einzustellen, durch den der Verteilerkolben gegen die Kraft einer Regelfeder verstellt wird. Wegen der intermittierenden Förderung der Kraftstoffpumpe durch den Pumpenkolben wird hierbei in der Verbindung zum Steuerraum ein Rückschlagventil benötigt, und wegen der ungeregelten Förderung von Kraftstoff durch den Pumpenkolben, vor allem beim Schubbetrieb und einer dabei auftretenden großen Absteuermenge aus dem Pumpenarbeitsraum wird eine Notvorrichtung nötig, durch die der Verteilerkolben über seine geringste Fördermengenstellung hinaus in die bestimmte axiale Verschiebestellung gebracht wird, in der der Pumpenarbeitsraum über eine Querbohrung direkt entlastbar ist. Der Pumpenkolben dient dabei zusammen mit der Regelfeder als Druckbegrenzungsventil und verhindert eine Überlastung des Steuerraumes.

Diese Kraftstoffeinspritzpumpe ist sehr aufwendig und bietet keine Möglichkeit, die Kraftstoffeinspritzmenge elektrisch zu steuern unter Berücksichtigung vielfältiger Betriebsparameter. Für die Einstellung des Spritzbeginns ist in aufwendiger Weise weiterhin eine Spritzverstelleinrichtung nötig.

Durch die DE-A-35 23 536 und die WO 87/06307 ist es ferner bekannt, die Kraftstoffeinspritzung durch ein Schaltventil elektrisch zu steuern.

Dort wird beim Saughub des Pumpenkolbens der Pumpenarbeitsraum immer vollständig mit Kraftstoff gefüllt. Die zur Einspritzung gelangende Menge dieses Kraftstoffvolumens wird abhängig von Parametern der Brennkraftmaschine, wie Last und Drehzahl, durch den Zeitpunkt des Schließens und Öffnens des elektrischen Schaltventils bestimmt. Mit Schließen des Schaltventils setzt die Kraftstoffeinspritzung in den jeweiligen Zylinder der Brennkraftmaschine ein, während mit Öffnen des Schaltventils der Pumpenarbeitsraum mit dem Entlastungsraum verbunden und damit die Kraftstoffeinspritzung schlagartig beendet wird. Bei einem Defekt des Schaltventils in der Weise, daß es in seiner Schließstellung hängen bleibt und nicht mehr öffnet, wird die Brennkraftmaschine lastunabhängig immer mit der maximalen Kraftstoffeinspritzmenge versorgt, so daß die Drehzahl der Brennkraftmaschine unbeeinflußbar anwächst, die Brennkraftmaschine "durchdreht".

Aufgabe der Erfindung ist es, eine gattungsgemäße Verteilerkraftstoffeinspritzpumpe so weiterzubilden, daß sie die Vorteile einer mit Hilfe eines elektrischen Schaltventils einfach und genau durchführbaren Steuerung der Kraftstoffeinspritzung aufweist und fernerhin gegen Durchdrehen bei Auftreten einer Fehlfunktion des Schaltventils gesichert ist. Diese Aufgabe wird erfindunsgemäß durch die Merkmale des Kennzeichens der Patentansprüche 1 und 2 gelöst.

### Vorteile der Erfindung

Im Falle des Hängenbleibens des Schalventils wird in seiner Schließstellung die Förderung von Kraftstoff aus dem Pumpenarbeitsraum zu der Einspritzdüse abgebrochen. Die Brennkraftmaschine kommt damit wegen fehlenden Zündgemisches zum Stillstand. Der Defekt des Schaltventils wird durch eine Überwachungseinrichtung erkannt, die dann einen Schließbefehl an das zweite Schaltventil gibt. Ein Kriterium für den Defekt des ersten Schaltventils kann beispielsweise das Anwachsen der Drehzahl der Brennkraftmaschine über eine maximale Drehzahl hinaus sein. Zweckmäßigerweise ist das zweite Schaltventil so ausgebildet, daß es normalerweise geschlossen ist und bei Ansteuerung öffnet. Das Schaltventil schließt dann bei Wegfall der Ansteuerung, so daß der Schließbefehl in einem Unterbrechen des Erregerstroms für den Elektromagneten des zweiten Schaltventils besteht. Auf diese Weise wird die Kraftstofförderung auch dann unterbrochen, wenn die Steuerleitung des zweiten Schaltventils gestört ist. Das zweite Schaltventil kann sehr viel einfacher und damit billiger als das erste Schaltventil sein.

Durch die in weiteren weiteren Ansprüchen aufgeführten Maßnahmen sind vorteilhafte Weiterbildungen und Verbesserungen der im Anspruch 1 angegebenen Verteilerkraftstoffeinspritzpumpe möglich.

### Zeichnung

Die Erfindung ist anhand von in der Zeichnung dargestellten Ausführungsbeispielen in der nachfolgenden Beschreibung näher erläutert. Es zeigen jeweils in schematischer Darstellung:

- Fig. 1 bis 4: jeweils einen Längsschnitt einer Verteilerkraftstoffeinspritzpumpe der Radialkolbenbauart in vier Ausführungsbeispielen, wobei die Verteilerkraftstoffeinspritzpumpe in den mit a bezeichneten Teilfiguren in der normalen Betriebsstellung und in den mit b bezeichneten Teilfiguren für den Störungsfall dargestellt ist.

### Beschreibung der Ausführungsbeispiele

Die in Fig. 1 im Längsschnitt dargestellte Verteilerkraftstoffeinspritzpumpe der Radialkolbenbauart weist ein topfförmiges Gehäuse 10 und einen dieses verschließenden Deckel 11 auf, der vom offenen Ende des Gehäuses 10 her eingeschoben ist und mit einem mit dem Gehäuse 10 einstückigen Boden 10a einen Pumpeninnenraum 12 begrenzt. Der Pumpeninnenraum 12 ist mit unter niedrigem Druck stehenden Kraftstoff gefüllt und über eine Abflußöffnung 13 mit vorgeschalteter Drossel 14 mit einer zu einem Kraftstofftank führenden Kraftstoff-Rücklaufleitung (beide nicht dargestellt) verbunden. Durch den Boden 10a des Gehäuses 10 ist eine Antriebswelle 15 flüssigkeitsdicht hindurchgeführt, die sich im Pumpeninnenraum 12 topfförmig erweitert und längs ihres Randes einen mit ihr drehfest verbundenen Nockenring 16 trägt. Der Nockenring 16 weist auf seiner Innenseite in bekannter Weise eine Nockenbahn 17 mit radial nach innen gerichteten Nocken auf, die in Zahl und Folge an die Zahl und Folge von in der Kraftstoffeinspritzpumpe enthaltenen Radial-Pumpenkolben und an die Zahl mit diesen Pumpenkolben pro Umdrehung der Antriebswelle 15 auszuführenden Kolbenhübe angepaßt sind. Auf der Antriebswelle 15 sitzt eine Förderpumpe 18, die über eine Ansaugleitung 19 mit dem Kraftstofftank und über eine Druckleitung 20 mit dem Pumpeninnenraum 12 verbunden ist und dadurch die Kraftstoffbefüllung des Pumpeninnenraums 12 sicherstellt.

Mit der Antriebswelle 15 ist weiterhin ein Verteilerkolben 21 drehfest aber axial verschieblich verbunden, dessen Achse mit der Achse der Antriebswelle 15 fluchtet. Der Verteilerkolben 21 ist bis auf das mit der Antriebswelle 15 im Pumpeninnenraum 12 verbundene Ende in einem Verteilerzylinder 22 geführt, der in einer zur Achse der Antriebswelle 15 koaxialen Bohrung 23 des Deckels 11 gehalten ist. Der Nockenbahn 17 benachbart, radial nach innen anschließend, sind im Deckel 11 und im Verteilerzylinder 22 Führungen 24 vorgesehen, die über den Umfang des Verteilerzylinders 22 gleichmäßig verteilt sind und bis nahe an den Verteilerkolben 21 reichen. Für eine in Fig. 1 dargestellte Verteilerkraftstoffeinspritzpumpe zur Versorgung von insgesamt drei Einspritzdüsen einer Brennkraftmaschine, insbesondere eines Dieselmotors, sind insgesamt drei Führungen 24 vorhanden, von welchen in Fig. 1 nur eine zu sehen ist. Koaxial zu den Führungen 24 sind im Verteilerzylinder 22 radiale Durchgangsbohrungen 25 vorgesehen, in welchen jeweils ein Pumpenkolben 26 längsverschieblich geführt ist. In den Führungen 24 ist jeweils ein sog. Rollenstößel 27 längsverschieblich geführt, der aus einer Walze oder Rolle 28 und aus einer Stößeltasse 29 besteht. Eine im Grunde der Führung 24 einerseits und an einem am Boden der Stößeltasse 29 anliegenden Federteller 30 andererseits sich abstützende Stößelfeder 31 drückt die Stößeltasse 29 gegen die Rolle 28 und letztere an die Nockenbahn 17. Der Federteller 30 hintergreift dabei einen aus der radialen Durchgangsbohrung 25 herausragenden Bund 26a des Pumpenkolbens 26 und legt letzteren damit an der Stößeltasse 29 fest.

Jeder Pumpenkolben 26 begrenzt in der radialen Durchgangsbohrung 25 einen Pumpenarbeitsraum 32, dessen andere Begrenzung von einer Ringnut 33 auf dem Verteilerkolben 21 gebildet wird. In der Ringnut 33 münden eine Verteilernut 34 und eine Füllnut 35, die sich jeweils auf dem Verteilerkolben 21 axial in entgegengesetzten Richtungen von der Ringnut 33 weg erstrecken. Im Innern des Verteilerzylinders 22 münden in einer Querschnittsebene drei Einspritzbohrungen 36, die über den Umfang des Verteilerzylinders 22 gleichmäßig verteilt sind und durch den Verteilerzylinder 22 und den Deckel 11 hindurch bis zu jeweils einer Einspritzdüse 37 führen. Von den insgesamt vorhandenen drei Einspritzdüsen ist in Fig. 1 eine Einspritzdüse 37 schematisch angedeutet. Die axiale Länge der Verteilernut 34 ist so bemessen, daß sie bis in die Querschnittsebene der Mündungen der Einspritzbohrungen 36 hineinragt und damit je nach Drehstellung des Verteilerkolbens 21 eine der drei Einspritzbohrungen 36 mit der Ringnut 33 verbindet. In einer weiteren Querschnittsebene nahe dem dem Pumpeninnenraum 12 zugekehrten Ende des Verteilerzylinders 22 münden im Innern des Verteilerzylinders 22 drei Füllbohrungen 38, die gleichmäßig am Umfang des Verteilerzylinders 22 verteilt angeordnet sind. Die axiale Länge der Füllnut 35 ist so bemessen, daß sie bis in diese Querschnittsebene der Mündungen der Füllbohrungen 38 hineinragt und damit je nach Drehstellung des Verteilerkolbens 21 eine der drei Füllbohrungen 38 mit der Ringnut 33 verbindet. Die Kopplung des Verteilerkolbens 21 an die Antriebswelle 15 erfolgt über eine Stift-Schlitz-Verbindung, bei welcher ein Mitnahmestift 39 an der Antriebswelle 15 formschlüssig in eine Längsnut 40 im Verteilerkolben 21 eingreift. Die in Fig. 1 dargestellte Grundstellung des Verteilerkolbens 21 wird durch eine Schraubendruckfeder 41 festgelegt, die das Ende der Längsnut 40 gegen den Mitnahmestift 39 drückt, der damit einen Begrenzungsanschlag für die axiale Verschiebebewegung des Verteilerkolbens 21 bildet.

Auf der nach außen weisenden Stirnseite des Deckels 11 ist das Ventilgehäuse 42 eines elektrischen Schaltventils 43 aufgesetzt und dort in entsprechender Weise befestigt. Das Ventilgehäuse 42 greift dabei mit einem Zentrierzapfen in den Innenhohlraum des Verteilerzylinders 22 ein und begrenzt hier zusammen mit der ihm gegenüberliegenden Stirnfläche 71 des Verteilerkolbens 21 einen Steuerraum 44. Der Aufbau des Schaltventils ist bekannt und beispielsweise in der DE-OS 35 23 536 beschrieben. Kurzgefaßt sind die beiden Ventilanschlüsse 45, 46 des Schaltventils 43 über eine Ventilöffnung 47 miteinander verbunden, die von einem Ventilglied 48 gesteuert wird. Das Ventilglied 48 wird von einem Elektromagneten 49 betätigt, wobei das Ventilglied 48 die Ventilöffnung 47 im nicht erregten Zustand des Elektromagneten 49 unter der Wirkung einer nicht dargestellten Rückstellfeder freigibt und im erregten Zustand des Elektromagneten 49 verschließt. Der Ventilanschluß 45 überdeckt dabei eine in der Stirnseite des Deckels mündenden ersten Bohrungsabschnitt 51 einer Entlastungsleitung 50, während der zweite Ventilanschluß 46 sich mit einer in der Stirnseite des Deckels 11 befindlichen Öffnung eines zweiten Bohrungsabschnittes 52 der Entlastungsleitung 50 deckt. Über die Entlastungsleitung 50 steht der Pumpenarbeitsraum 32 mit dem Pumpeninnenraum 12 in Verbindung.

Die Druckleitung 20 zwischen Förderpumpe 18 und Pumpeninnenraum 12 ist über den Steuerraum 44 im Verteilerzylinder 22 geführt, der die Druckleitung 20 in einen ersten und zweiten Leitungsabschnitt 53, 54 unterteilt. Im zweiten Leitungsabschnitt 54, der den Steuerraum 44 mit dem Pumpeninnenraum 12 verbindet, ist ein zweites elektrisches Schaltventil 55 angeordnet, das mit einem Ventilglied 56 eine im zweiten Leitungsabschnitt 54 integrierte Ventilöffnung 57 steuert. Das Ventilglied 56 wird von einem Elektromagneten 58 betätigt, wobei das Ventilglied 56 die Ventilöffnung 57 im nicht erregten Zustand des Elektromagneten 58 unter der Wirkung einer Ventilschließfeder 59 verschließt und im erregten Zustand des Elektromagneten 58 freigibt. Das zweite Schaltventil 55 wird von einer Überwachungsvorrichtung 60 gesteuert, die ständig die einwandfreie Funktion des ersten Schaltventils 43 überwacht und einen Schließbefehl in Form einer Abschaltung des Erregerstroms für den Elektromagneten 58 an das zweite Schaltventil 55 gibt, sobald das Ventilglied 48 des ersten Schaltventils 43 trotz Wegfall der Erregung des Elektromagneten 49 nicht öffnet. Eine solche Überwachungsvorrichtung 60 kann beispielsweise als Drehzahldetektor ausgebildet sein, der den Schließbefehl an das zweite Schaltventil 55 dann ausgibt, wenn die Drehzahl der Brennkraftmaschine eine vorgegebene maximale Drehzahl übersteigt, was ein Kriterium für das nicht mehr öffnende erste Schaltventil 43 ist. Schließt das zweite Schaltventil 55, so wird die Verbindung des Steuerraums 44 zu dem Pumpeninnenraum 12 gesperrt, und durch die Förderpumpe 18 wird im Steuerraum 44 ein Druck aufgebaut, der den Verteilerkolben 21 in eine in Fig. 1b dargestellte axiale Verschiebestellung überführt. In dieser axialen Verschiebestellung wird von dem Verteilerkolben 21 eine ansonsten verschlossene Mündung einer Bohrung 61 freigegeben, die nunmehr den Steuerraum 44 mit dem Pumpeninnenraum 12 verbindet. Wie Fig. 1b zeigt, wird außerdem das dem Pumpeninnenraum 12 zugekehrte Ende des Verteilerkolbens 21 so weit aus dem Verteilerzylinder 22 herausgeschoben, daß die Füllnut 35 zum Pumpeninnenraum 12 hin offen ist und eine ständige Verbindung zwischen dem Pumpenarbeitsraum 32 und dem Pumpeninnenraum 12 herstellt.

Die Wirkungsweise der vorstehend beschriebenen Kraftstoffeinspritzpumpe ist wie folgt:

Beim Saughub des Pumpenkolbens 26 bewegt sich dieser infolge des Gleitens des Rollenstößels 27 auf einer abfallenden Flanke der Nockenbahn 17 radial nach außen. Der Verteilerkolben 21 hat eine solche Drehstellung, daß die Füllnut 35 die Füllbohrung 38 überdeckt. Das erste Schaltventil 43 ist stromlos offen und das zweite Schaltventil 55 ist durch Bestromung ebenfalls geöffnet. Kraftstoff fließt nunmehr über die Füllbohrung 38, die Füllnut 35 und die Ringnut 33 in den Pumpenarbeitsraum 32. Nach Durchlaufen der unteren Totpunktlage des Pumpenkolbens 26 setzt der Förderhub des Pumpenkolbens 26 ein, wobei sich der Pumpenkolben 26 infolge des Gleitens des Rollenstößels 27 auf einer ansteigenden Flanke der Nockenbahn 17 radial nach innen bewegt. Dabei wird Kraftstoff aus dem Pumpenarbeitsraum 32 über die Entlastungsleitung 50 und das noch offene erste Schaltventil 43 in den Pumpeninnenraum 12 zurückgefördert. Zu einem bestimmten Zeitpunkt während des Förderhubs wird das erste Schaltventil 43 geschlossen. Der Verteilerkolben 21 hat spätestens dann eine Drehstellung erreicht, in welcher die Verteilernut 34 eine Einspritzbohrung 36 überdeckt und damit den Pumpenarbeitsraum 32 über die Einspritzbohrung 36 mit der zugeordneten Einspritzdüse 37 verbindet. Aus dem Pumpenarbeitsraum 32 wird nun Kraftstoff zur Einspritzdüse 37 gefördert und gelangt dort zur Einspritzung in den Zylinder der Brennkraftmaschine. Zur Beendigung der Kraftstoffeinspritzung wird das erste Schaltventil 43 stromlos geschaltet, wodurch das öffnende Schaltventil 43 den Pumpenarbeitsraum 32 über die Ringnut 33 und die Entlastungsleitung 50 an den Pumpeninnenraum 12 anschließt. Der Druck im Pumpenarbeitsraum 32 fällt schlagartig unter den Öffnungsdruck der Einspritzdüse 37 ab, und letztere schließt. Durch den Zeitpunkt des Schließens und/oder Öffnens des ersten Schaltventils 43 wird die zur Einspritzdüse 37 geförderte und dort zur Einspritzung gelangende Kraftstoffmenge dosiert.

In Fig. 1b ist die Kraftstoffeinspritzpumpe für den Fall dargestellt, daß das erste Schaltventil 43 in der Weise defekt ist, daß sein Ventilglied 48 trotz Wegfall des Erregerstroms für den Elektromagenten 49 die Ventilöffnung 47 nicht freigibt. Man spricht in diesem Fall von einem Hängenbleiben des ersten Schaltventils 43 im Schließzustand. Durch diesen Defekt gelangt bei jedem Förderhub des Pumpenkolbens 26 die gesamte im Pumpenarbeitsraum 32 enthaltene Kraftstoffmenge zur Einspritzung über die Einspritzdüse 37. Die Drehzahl der Brennkraftmaschine nimmt dadurch laufend zu. Dieses übermäßige Anwachsen der Drehzahl der Brennkraftmaschine wird von der Überwachungsvorrichtung 60 erkannt und diese gibt einen Schließbefehl an das zweite Schaltventil 55. Dieser Schließbefehl bewirkt eine Abschaltung des Erregerstroms für den Elektromagneten 58 des zweiten Schaltventils 55. Unter der Wirkung der Ventilschließfeder 59 schließt das zweite Schaltventil 55. Damit ist der Steuerraum 44 im Verteilerzylinder 22 vom Pumpeninnenraum 12 getrennt. Infolge der Kraftstofförderung durch die Förderpumpe 18 nimmt der Druck im Steuerraum 44 zu und bewirkt ein Verschieben des Verteilerkolbens 21 in die in Fig. 1b gezeigte axiale Verschiebestellung. In dieser Verschiebestellung ragt die im Pumpenarbeitsraum 32 mündende Füllnut 35 frei in den Pumpenarbeitsraum 12 hinein, wodurch der Pumpenarbeitsraum 32 mit dem Pumpeninnenraum 12 verbunden ist. Beim Förderhub des Pumpenkolbens 26 wird der Kraftstoff nun aus dem Pumpenarbeitsraum 32 über die Füllnut 35 in den Pumpeninnenraum 12 abströmen, so daß sich im Pumpenarbeitsraum 32 kein den Öffnungsdruck der Einspritzdüse 37 übersteigender Druck aufbauen kann. Es erfolgt damit keine Kraftstofförderung zur Einspritzdüse 37, und die Brennkraftmaschine kommt wegen Kraftstoffmangels zum Stillstand. In der axialen Verschiebestellung des Verteilerkolbens 21 wird die Bohrung 61 zum Steuerraum 44 hin freigegeben, so daß der von der Förderpumpe 18 noch geförderte Kraftstoff bei geschlossenem zweiten Schaltventil 55 über die Bohrung 61 wieder in den Pumpeninnenraum 12 abströmen kann.

Das in Fig. 2 dargestellte zweite Ausführungsbeispiel einer Verteilerkraftstoffeinspritzpumpe der Radialkolbenbauart unterscheidet sich von der Kraftstoffeinspritzpumpe in Fig.1 nur dadurch, daß die den Pumpenarbeitsraum 32 begrenzende Ringnut 33 auf dem Verteilerkolben 21 durch einen Ringsteg 62 unterteilt ist, der einen dem Außendurchmesser des Verteilerkolbens 21 entsprechenden Außendurchmesser aufweist. Der Ringsteg 62 ist innerhalb der Ringnut 33 so gelegt, daß in der in Fig. 2b dargestellten, vom Verteilerkolben 21 bei Defekt des ersten Schaltventils 43 eingenommen axialen Verschiebestellung der Ringsteg 62 zusammen mit der Innenwand des Verteilerzylinders 22 den in Fig. 2 linken Teil der Ringnut 33 von dem rechten Teil der Ringut 33 und damit vom Pumpenarbeitsraum 32 trennt. Da die Füllnut 35 in diesem jetzt abgedichteten Teil der Ringnut 33 mündet, ist in der axialen Verschiebestellung des Verteilerkolbens 21 in jeder seiner Drehstellungen die Füllnut 35 von dem Pumpenarbeitsraum 32 getrennt und damit letzterer gegenüber dem kraftstoffgefüllten Pumpeninnenraum 12 abgesperrt. Beim Saughub des Pumpenkolbens 26 kann damit kein Kraftstoff in den Pumpenarbeitsraum 32 gelangen, und die Förderung von Kraftstoff aus dem Pumpenarbeitsraum 32 zur Einspritzdüse 37 ist unterbunden. Im Gegensatz zu der Kraftstoffeinspritzpumpe in Fig. 1 ist hier die axiale Länge der Füllnut 35 kürzer bemessen bzw. die Füllbohrung 38 weiter entfernt von dem pumpeninnenraumseitigen Ende des Verteilerzylinders 22 eingebracht, so daß in der axialen Verschiebestellung des Verteilerkolbens (Fig. 2b) die Füllnut 35 nicht von dem Verteilerzylinder 22 zum Pumpeninnenraum 12 hin freigegeben wird.

Statt des Vorsehens eines Ringsteges 62 kann die Ringnut 33 selbst so schmal ausgebildet werden, daß sie in der normalen Betriebsstellung des Verteilerkolbens 21 (Fig. 2a) von den Durchgangsbohrungen 25 im Verteilerzylinder 22 überdeckt und in der axialen Verschiebestellung des Verteilerkolbens 21 (Fig. 2b) in ihrer vollen Länge von der Innenwand des Verteilerzylinders 22 abgedeckt wird.

Das in Fig. 3 dargestellte weitere Ausführungsbeispiel einer Verteilerkraftstoffeinspritzpumpe der Radialkolbenbauart unterscheidet sich von der Kraftstoffeinspritzpumpe in Fig. 1 dadurch, daß in der Entlastungsleitung 50 ein das erste Schaltventil überbrückender Bypaß 63 vorgesehen ist, der durch den Verteilerkolben 21 geöffnet oder geschlossen wird. Hierzu ist ein erster Bypaßabschnitt 64 mit dem ersten Bohrungsabschnitt 51 der Entlastungsleitung 50 und ein zweiter Bypaßabschnitt 65 mit dem zweiten Bohrungsabschnitt 52 der Entlastungsleitung 50 verbunden. Jeder Bypaßabschnitt 64, 65 mündet im Innern des Verteilerzylinders 22. Die Mündungen sind dabei so gelegt, daß sie in der normalen Betriebsstellung des Verteilerkolbens 21 (Fig. 3a) von dem Verteilerkolben 21 abgeschlossen sind und in der bei Defekt des ersten Schaltventils 43 vom Verteilerkolben 21 eingenommenen axialen Verschiebestellung (Fig. 3b) in dem Steuerraum 44 münden. Damit wird in der axialen Verschiebestellung des Verteilerkolbens 21 in jeder seiner Drehstellungen der Pumpenarbeitsraum 32 über den den Bypaß 63 schließenden Steuerraum 44 und die Entlastungsleitung 50 mit dem Pumpeninnenraum 32 verbunden, so daß beim Förderhub des Pumpenkolbens 26 der im Pumpenarbeitsraum 32 befindliche Kraftstoff über die Entlastungsleitung 50 zum Pumpeninnenraum 12 gefördert wird. Auch in diesem Fall wird in der axialen Verschiebestellung des Verteilerkolbens 21, die durch das Schließen des zweiten Schaltventils 55 herbeigeführt worden ist, die Kraftstofförderung zur Einspritzdüse 37 unterbunden.

Das in Fig. 4 dargestellte Ausführungsbeispiel einer Verteilerkraftstoffeinspritzpumpe der Radialkolbenbauart ist gegenüber der Kraftstoffeinspritzpumpe in Fig. 1 etwas weitergehender modifiziert als die Ausführungsbeispiele in Fig. 2 und 3. Hier ist die von der Förderpumpe 18 abführende Druckleitung 20 unmittelbar mit dem Pumpeninnenraum 12 verbunden. Der Steuerraum 44 im Verteilerzylinder 22 ist über eine Zulaufleitung 66 mit dem Pumpeninnenraum 12 verbunden und über eine Ablaufleitung 67 unter Zwischenschaltung einer Drossel 68 an eine im Deckel 11 vorgesehene Abflußöffnung 69 angeschlossen, die wiederum über eine Kraftstoff-Rücklaufleitung mit dem Kraftstofftank in Verbindung steht. Das zweite Schaltventil 55 ist in der der Zulaufleitung 66 angeordnet. Die Verbindung von Antriebswelle 15 und Verteilerkolben 21 ist so getroffen, daß die in dem Pumpeninnenraum 12 hineinragende Stirnseite 70 des Verteilerkolbens 21 von dem im Pumpeninnenraum 12 herrschenden Kraftstoffdruck beaufschlagt wird.

Bleibt nunmehr infolge eines Defekts das erste Schaltventil 43 in seiner Schließstellung hängen, so wird _ wie bei der Kraftstoffeinspritzpumpe in Fig. 1 _ durch die Überwachungsvorrichtung 60 das zweite Schaltventil 55 angesteuert. Dieses schließt, so daß kein Kraftstoff mehr aus dem Pumpeninnenraum 12 über die Zulaufleitung 66 in den Steuerraum 44 einströmen kann. Lediglich die Verbindung des Steuerraums 44 über die Ablaufleitung 67 zu der Abflußöffnung 69 bleibt bestehen. Dem auf die Stirnseite 70 des Verteilerkolbens 21 wirkenden Druck wird nunmehr kein Gegendruck im Steuerraum 44 entgegengesetzt, wodurch der Verteilerkolben 21 in Fig. 4a nach rechts verschoben wird und seine in Fig. 4b gezeigte axiale Verschiebestellung einnimmt. In dieser Verschiebestellung ist die Füllnut 35 soweit nach rechts verschoben, daß sie die Füllbohrung 38 im Verteilerzylinder 22 nicht mehr zu überdecken vermag (Fig. 4b). Damit ist der Pumpenarbeitsraum 32 von dem Pumpeninnenraum 12 getrennt und kann beim Saughub des Pumpenkolbens 26 nicht mehr mit Kraftstoff gefüllt werden. Bei defektem ersten Schaltventil 43 wird die Kraftstofförderung zur Einspritzdüse 37 abgebrochen.

Die Ausführungsbeispiele der Verteilerkraftstoffeinspritzpumpen gemäß Fig. 2-4 unterscheiden sich von der Kraftstoffeinspritzpumpe in Fig.l nur durch die vorstehend hervorgehobenen Modifikationen. Im übrigen stimmen Aufbau und Funktionsweise überein, so daß auch für gleiche Bauteile gleiche Bezugszeichen verwendet worden sind. Der Übersichtlichkeit halber sind die Bezugszeichen in Fig. 2-4 nur soweit eingetragen, wie sie zum Verständnis der Abweichungen gegenüber Fig. 1 erforderlich sind.

## Patentansprüche

1. Verteilerkraftstoffeinspritzpumpe der Radialkolbenbauart mit einem von einem Pumpengehäuse (10) umschlossenen von einer Förderpumpe mit Kraftstoff gefüllten Pumpeninnenraum (12), mit einem Nockenantrieb (16, 27), der mit einer Antriebswelle (15) gekoppelt ist und bei deren Drehung mindestens einen, einen Pumpenarbeitsraum (32) begrenzenden Pumpenkolben (26) zur Ausführung eines Saug- und Förderhubs in eine hin- und hergehende Bewegung radial zur Antriebswelle (15) antreibt, wobei beim Saughub der Pumpenarbeitsraum (32) mit Kraftstoff gefüllt und beim Förderhub der Kraftstoff aus dem Pumpenarbeitsraum (32) zu einer angeschlossenen Einspritzdüse gefördert wird, mit einem in einem einseitig geschlossenen, zur Antriebswelle (15) koaxialen Verteilerzylinder (22) geführten und stirnseitig einen Steuerraum (44) einschließenden Verteilerkolben (21), der axial gegen die Kraft einer Feder (41) von einer durch Anlage an einem Anschlag bestimmten Ausgangslage weg durch einen im Steuerraum (44) durch ein Steuerventil (55) steuerbaren Druck verschiebbar ist, der ferner mit seinem aus dem Verteilerzylinder (22) heraus- und in den Pumpeninnenraum (12) hineinragenden Ende drehfest mit der Antriebswelle (15) gekoppelt ist und über Kanäle (34, 35), die mit Bohrungen (36, 38) im Verteilerzylinder (22) zusammenwirken, den Pumpenarbeitsraum (32) in mindestens einer ersten Drehstellung mit dem Pumpeninnenraum, in mindestens einer zweiten Drehstellung mit der Einspritzdüse und in einer bestimmten axialen Verschiebestellung über eine Entlastungsleitung (35, 38; 50, 64, 65, 52) mit dem Pumpeninnenraum (12) verbindet, dadurch gekennzeichnet, daß die Förderdauer und damit die zur Einspritzung gelangende Kraftstoffeinspritzmenge durch ein erstes elektrisch steuerbares Schaltventil (43) gesteuert wird, das einerseits mit dem Pumpenarbeitsraum (32) und andererseits mit einem Entlastungsraum, insbesondere dem Pumpeninnenraum (12), verbunden ist und durch Schließen den Förderbeginn und durch Öffnen das Förderende festlegt, und daß der Steuerraum (44) über eine Druckleitung (53, 66) mit der Druckseite der Förderpumpe (18) und über eine Druckleitung (54, 67) mit einem Entlastungsraum verbunden ist, wobei die Verbindung über die eine (53, 66) der Druckleitungen ständig besteht und die Verbindung über die andere (54, 67) der Druckleitungen durch das als zweites elektrisch gesteuertes Schaltventil (55) ausgebildete Steuerventil bei Überschreitung der Höchstdrehzahl der Verteilerkraftstoffeinspritzpumpe oder bei Eintritt eines Defekts des ersten elektrisch gesteuerten Schaltventils (43) unterbrechbar ist, so daß der Verteilerkolben (21) durch Änderung der auf ihn wirkenden Kräfte von seiner Ausgangsstellung in die axiale Verschiebestellung bringbar ist, in der die Verbindung zwischen Pumpenarbeitsraum (32) und Pumpeninnenraum (12) hergestellt ist.

2. Verteilerkraftstoffeinspritzpumpe der Radialkolbenbauart mit einem von einem Pumpengehäuse (10) umschlossenen von einer Förderpumpe mit Kraftstoff gefüllten Pumpeninnenraum (12), mit einem Nockenantrieb (16, 27), der mit einer Antriebswelle (15) gekoppelt ist und bei deren Drehung mindestens einen, einen Pumpenarbeitsraum (32) begrenzenden Pumpenkolben (26) zur Ausführung eines Saug- und Förderhubs in eine hin- und hergehende Bewegung radial zur Antriebswelle (15) antreibt, wobei beim Saughub der Pumpenarbeitsraum (32) mit Kraftstoff gefüllt und beim Förderhub der Kraftstoff aus dem Pumpenarbeitsraum (32) zu einer angeschlossenen Einspritzdüse gefördert wird, mit einem in einem einseitig geschlossenen, zur Antriebswelle (15) koaxialen Verteilerzylinder (22) geführten und stirnseitig einen Steuerraum (44) einschließenden Verteilerkolben (21), der axial gegen die Kraft einer Feder (41) von einer durch Anlage an einem Anschlag bestimmten Ausgangslage weg durch einen im Steuerraum (41) durch ein Steuerventil (55) steuerbaren Druck in eine axiale Verschiebestellung verschiebbar ist, der ferner mit seinem aus dem Verteilerzylinder (22) heraus- und in den Pumpeninnenraum (12) hineinragenden Ende drehfest mit der Antriebswelle (15) gekoppelt ist und über Kanäle (34, 35), die mit Bohrungen (36, 38) im Verteilerzylinder (22) zusammenwirken, den Pumpenarbeitsraum (32) in mindestens einer ersten Drehstellung mit dem Pumpeninnenraum, in mindestens einer zweiten Drehstellung mit der Einspritzdüse verbindet, dadurch gekennzeichnet, daß die Förderdauer und damit die zur Einspritzung gelangende Kraftstoffeinspritzmenge durch ein erstes elektrisch steuerbares Schaltventil (43) gesteuert wird, das einerseits mit dem Pumpenarbeitsraum (32) und andererseits mit einem Entlastungsraum, insbesondere dem Pumpeninnenraum (12), verbunden ist und durch Schließen den Förderbeginn und durch Öffnen das Förderende festlegt, und daß der Steuerraum (44) über eine Druckleitung (53, 66) mit der Druckseite der Förderpumpe (18) und über eine Druckleitung (54, 67) mit einem Entlastungsraum verbunden ist, wobei die Verbindung über die eine (53, 66) der Druckleitungen ständig besteht und die Verbindung über die andere (54, 67) der Druckleitungen durch das als zweites elektrisch gesteuertes Schaltventil (55) ausgebildete Steuerventil bei Überschreitung der Höchstdrehzahl der Verteilerkraftstoffeinspritzpumpe oder bei Eintritt eines Defekts des ersten elektrisch gesteuerten Schaltventils unterbrechbar ist, so daß der Verteilerkolben (21) durch Änderung der auf ihn wirkenden Kräfte von seiner Ausgangsstellung in die axiale Verschiebestellung bringbar ist, und in dieser Stellung die Verbindung zwischen Pumpenarbeitsraum (32) und Pumpeninnenraum (12) insbesondere in der ersten Drehstellung des Verteilerkolbens unterbunden ist. (Figur 2 und 4)

3. Pumpe nach Anspruch 1 oder 2, dadurch gekennzeichnet, daß die die Förderpumpe (18) und den Pumpeninnenraum (12) verbindende Förderleitung (20) über den Steuerraum (44) geführt ist und daß das zweite Schaltventil (55) in dem Leitungsabschnitt (54) zwischen Steuerraum (44) und Pumpeninnenraum (12) angeordnet ist, der eine mit einer Drossel (14) versehene Abflußöffnung (13) aufweist.

4. Pumpe nach Anspruch 3, dadurch gekennzeichnet, daß in dem Verteilerzylinder (22) eine in dessen Innern einerseits und in dem Pumpeninnenraum (12) andererseits mündende Bohrung (61) vorgesehen ist, deren Mündung im Innern des Verteilerzylinders (22) so angeordnet ist, daß sie vom Verteilerkolben (21) überdeckt und nur in der axialen Verschiebestellung des Verteilerkolbens (21) zum Steuerraum (44) hin freigegeben ist.

5. Pumpe nach den Ansprüchen 1 und 3 oder 4, dadurch gekennzeichnet, daß der Verteilerkolben (21) auf seinem Umfang eine zusammen mit dem Pumpenkolben (26) den Pumpenarbeitsraum (32) begrenzende Ringnut (33) trägt, die über eine axiale Füllnut (35) auf dem Verteilerkolben (21) in dessen ersten Drehstellung eine im Innern des Verteilerzylinders (22) und im Pumpeninnenraum (12) mündende Füllbohrung (38) überdeckt, und daß die axiale Länge der Füllnut (35) so bemessen ist, daß sie in der axialen Verschiebestellung des Verteilerkolbens (21) aus dem Verteilerzylinder (22) heraus bis in den Pumpeninnenraum (12) hineinragt (Fig. 1).

6. Pumpe nach den Ansprüchen 2 und 3 oder 4, dadurch gekennzeichnet, daß der Verteilerkolben (21) auf seinem Umfang eine zusammen mit dem Pumpenkolben (26) den Pumpenarbeitsraum (32) begrenzende Ringnut (33) trägt, die über eine axiale Füllnut (35) auf dem Verteilerkolben (21) in dessen ersten Drehstellung eine im Innern des Verteilerzylinders (22) und im Pumpeninnenraum (12) mündende Füllbohrung (38) überdeckt, und daß die Ringnut (33) durch einen Ringsteg (62) mit einem den Durchmesser des Verteilerkolbens (21) entsprechenden Außendurchmesser unterteilt ist, der so angeordnet ist, daß er in der axialen Verschiebestellung des Verteilerkolbens (21) den mit der Füllnut (35) verbundenen Teil der Ringnut (33) zusammen mit der Innenwand des Verteilerzylinders (22) gegen den anderen Teil der Ringnut (33) absperrt (Fig. 2).

7. Pumpe nach Anspruch 1, dadurch gekennzeichnet, daß der Verteilerkolben (21) auf seinem Umfang eine zusammen mit dem Pumpenkolben (26) den Pumpenarbeitsraum (32) begrenzende Ringnut (33) trägt, die über eine axiale Füllnut (35) auf dem Verteilerkolben (21) in dessen ersten Drehstellung eine im Innern des Verteilerzylinders (22) und im Pumpeninnenraum (12) mündende Füllbohrung (38) überdeckt, und in ihrer axialen Länge derart bemessen ist, daß sie in der axialen Verschiebestellung des Verteilerkolbens (21) von der zwischen Füllbohrung (38) und Pumpenarbeitsraum liegenden Innenwand des Verteilerzylinders (22) überdeckt ist.

8. Pumpe nach Anspruch 1, dadurch gekennzeichnet, daß im Innern des Verteilerzylinders (22) ein an dem Entlastungsleitungsabschnitt (51) zwischen Pumpen arbeitsraum (32) und erstem Schaltventil (43) angeschlossener erster Bypaßabschnitt (64) und ein an dem Entlastungsleitungsabschnitt (52) zwischen erstem Schaltventil (43) und Pumpeninnenraum (12) angeschlossener zweiter Bypaßabschnitt (65) eines Bypasses (63) zum ersten Schaltventil (43) mündet und daß die Mündungen derart angeordnet sind, daß der Bypaß (63) in der Normalstellung der Verschiebestellung (21) gesperrt un in der axialen Verschiebestellung des Verteilerkolbens (21) über den Steuerraum (44) geschlossen ist (Fig. 3).

9. Pumpe nach Anspruch 2, dadurch gekennzeichnet, daß die eine Druchleitung (66) des Steuerraums (44) mit dem direkt mit der Druchseite der Förderpumpe verbundenen Pumpeninnenraum (12) und die andere Druckleitung (67) mit einer mit einer Drossel (68) versehenen Abflußöffnung (69) im Pumpengehäuse (10, 11) verbunden sind, daß das zweite Schaltventil (55) in der einen Druckleitung (66) angeordnet ist und daß die Stirnfläche (70) des mit der Antriebswelle (15) verbundenen Endes des Verteilerkolbens (21) vom Druck im Pumpeninnenraum (12) beaufschlagt ist.

10. Pumpe nach Anspruch 9, dadurch gekennzeichnet, daß der Verteilerkolben (21) auf seinem Umfang eine zusammen mit dem Pumpenkolben (26) den Pumpenarbeitsraum (32) begrenzende Ringnut (33) trägt, die über eine axiale Füllnut (35) auf dem Verteilerkolben (21) in dessen ersten Drehstellung eine im Innern des Verteilerzylinders (22) und im Pumpeninneraum (12) mündende Füllbohrung (38) überdeckt, und daß die axiale Länge der Füllnut (35) so bemessen ist, daß sie in der axialen Verschiebestellung des Verteilerkolbens (21) aus dem Mündungsbereich der Füllbohrung (38) im Verteilerzylinder (22) entfernt ist (Fig. 4).

11. Pumpe nach einem der Ansprüche 1-10, dadurch gekennzeichnet, daß eine Vorrichtung (60) zur Überwachung der Funktion des ersten Schaltventils (43) vorgesehen ist, die einen Schließbefehl an das zweite Schaltventil (55) gibt, wenn das Ventilglied (48) des ersten Schaltventils (43) trotz Wegfall der Ansteuerung in seiner Schließstellung verharrt.

12. Pumpe nach einem der Ansprüche 1-11, dadurch gekennzeichnet, daß das zweite Schaltventil (55) derart ausgebildet ist, daß es seiner unerregten Grundstellung geschlossen und in seiner erregten Arbeitsstellung geöffnet ist.

## Claims

1. Distributor fuel injection pump of the radial plunger type having a pump inner chamber (12), surrounded by a pump housing (10) and filled with fuel by a delivery pump, having a cam drive (16, 27), which is coupled to a drive shaft (15) and, upon rotation of the latter, drives at least one pump plunger (26), limiting a pump working chamber (32), for the execution of an intake and delivery stroke in a reciprocating movement radially with respect to the drive shaft (15), the pump working chamber (32) being filled with fuel during the intake stroke and the fuel being delivered from the pump working chamber (32) to a connected injection nozzle during the delivery stroke, having a distributor plunger (21), which is guided in a distributor cylinder (22), closed at one end and coaxial to the drive shaft (15), encloses with its end face a control chamber (44), can be displaced axially against the force of a spring (41) away from an initial position determined by contact against a stop by a pressure which can be controlled in the control chamber (44) by a control valve (55), which furthermore is coupled by its end protruding out of the distributor cylinder (22) and into the pump inner chamber (12) in a rotationally fixed manner to the drive shaft (15) and connects via channels (34, 35), which interact with bores (36, 38) in the distributor cylinder (22), the pump working chamber (32) to the pump inner chamber in at least a first rotational position, to the injection nozzle in at least a second rotational position and via a relief line (35, 38; 50, 64, 65, 52) to the pump inner chamber (12) in a certain axial displacement position, characterised in that the duration of delivery, and thus the quantity of fuel which is actually injected, is controlled by a first electrically controllable switching valve (43), which is connected on the one hand to the pump working chamber (32) and on the other hand to a relief chamber, in particular the pump inner chamber (12), and by closing fixes the beginning of delivery and by opening fixes the end of delivery, and in that the control chamber (44) is connected via a pressure line (53, 66) to the pressure side of the delivery pump (18) and via a pressure line (54, 67) to a relief chamber, the connection being maintained constantly via one (53, 66) of the pressure lines and the connection via the other (54, 67) of the pressure lines being able to be interrupted by the control valve designed as second electrically controlled switching valve (55) if the maximum speed of the distributor fuel injection pump is exceeded or if a defect in the first electrically controlled switching valve (43) occurs, with the result that the distributor plunger (21) can, by changing the forces acting on it, be brought from its initial position into the axial displacement position, in which the connection between pump working chamber (32) and pump inner chamber (12) is established.

2. Distributor fuel injection pump of the radial plunger type having a pump inner chamber (12), surrounded by a pump housing (10) and filled with fuel by a delivery pump, having a cam drive (16, 27), which is coupled to a drive shaft (15) and, upon rotation of the latter, drives at least one pump plunger (26), limiting a pump working chamber (32), for the execution of an intake and delivery stroke in a reciprocating movement radially with respect to the drive shaft (15), the pump working chamber (32) being filled with fuel during the intake stroke and the fuel being delivered from the pump working chamber (32) to a connected injection nozzle during the delivery stroke, having a distributor plunger (21), which is guided in a distributor cylinder (22), closed at one end and coaxial to the drive shaft (15), encloses with its end face a control chamber (44), can be displaced axially against the force of a spring (41) away from an initial position determined by contact against a stop by a pressure which can be controlled in the control chamber (41) [sic] by a control valve (55) into an axial displacement position, which furthermore is coupled by its end protruding out of the distributor cylinder (22) and into the pump inner chamber (12) in a rotationally fixed manner to the drive shaft (15) and connects via channels (34, 35), which interact with bores (36, 38) in the distributor cylinder (22), the pump working chamber (32) to the pump inner chamber in at least a first rotational position, to the injection nozzle in at least a second rotational position, characterised in that the duration of delivery, and thus the quantity of fuel actually injected, is controlled by a first electrically controllable switching valve (43), which is connected on the one hand to the pump working chamber (32) and on the other hand to a relief chamber, in particular the pump inner chamber (12), and by closing fixes the beginning of delivery and by opening fixes the end of delivery, and in that the control chamber (44) is connected via a pressure line (53, 66) to the pressure side of the delivery pump (18) and via a pressure line (54, 67) to a relief chamber, the connection being maintained constantly via one (53, 66) of the pressure lines and the connection via the other (54, 67) of the pressure lines being able to be interrupted by the control valve designed as second electrically controlled switching valve (55) if the maximum speed of the distributor fuel injection pump is exceeded or if a defect in the first electrically controlled switching valve occurs, with the result that the distributor plunger (21) can, by changing the forces acting on it, be brought from its initial position into the axial displacement position, and in this position the connection between pump working chamber (32) and pump inner chamber (12) is prevented, in particular in the first rotational position of the distributor plunger. (Figures 2 and 4).

3. Pump according to Claim 1 or 2, characterised in that the delivery line (20) connecting the delivery pump (18) and the pump inner chamber (12) is led via the control chamber (44) and in that the second switching valve (55) is arranged in the line section (54) between control chamber (44) and pump inner chamber (12) which has an outflow opening (13) provided with a throttle (14).

4. Pump according to Claim 3, characterised in that in the distributor cylinder (22) there is provided a bore (61), opening out on the one hand inside the said cylinder and on the other hand in the pump inner chamber (12), the mouth of which bore inside the distributor cylinder (22) is arranged in such a way that it is overlapped by the distributor plunger (21) and only released towards the control chamber (44) in the axial displacement position of the distributor plunger (21).

5. Pump according to one of Claims 1 and 3 or 4, characterised in that the distributor plunger (21) bears on its circumference a ring groove (33), which together with the pump plunger (26) limits the pump working chamber (32) and which, via an axial filling groove (35) on the distributor plunger (21), in the first rotational position of the latter overlapped a filling bore (38), opening out inside the distributor cylinder (22) and in the pump inner chamber (12), and in that the axial length of the filling groove (35) is dimensioned in such a way that, in the axial displacement position of the distributor plunger (21), it protrudes out of the distributor cylinder (22) into the pump inner chamber (12) (Fig. 1).

6. Pump according to Claims 2 and 3 or 4, characterised in that the distributor plunger (21) bears on its circumference a ring groove (33), which together with the pump plunger (26) limits the pump working chamber (32) and which, via an axial filling groove (35) on the distributor plunger (21), in the first rotational position of the latter overlaps a filling bore (38), opening out inside the distributor cylinder (22) and in the pump inner chamber (12), and in that the ring groove (33) is subdivided by a ring land (62) having an outside diameter corresponding to the diameter of the distributor plunger (21), which ring land is arranged in such a way that, in the axial displacement position of the distributor plunger (21), it shuts off the part of the ring groove (33) connected to the filling groove (35), together with the inside wall of the distributor cylinder (22), from the other part of the ring groove (33) (Fig. 2).

7. Pump according to Claim 1, characterised in that the distributor plunger (21) bears on its circumference a ring groove (33), which together with the pump plunger (26) limits the pump working chamber (32) and which, via an axial filling groove (35) on the distributor plunger (21), in the first rotational position of the latter overlapped a filling bore (38), opening out inside the distributor cylinder (22) and in the pump inner chamber (12), and is dimensioned in its axial length in such a way that, in the axial displacement position of the distributor plunger (21), it is overlapped by the inside wall of the distributor cylinder (22) lying between filling bore (38) and pump working chamber.

8. Pump according to Claim 1, characterised in that there opens out inside the distributor cylinder (22) a first bypass section (64), connected to the relief line section (51) between pump working chamber (32) and first switching valve (43), and a second bypass section (65), connected to the relief line section (52) between first switching valve (43) and pump inner chamber (12), of a bypass (63) to the first switching valve (43) and in that the mouths are arranged in such a way that the bypass (63) is blocked in the normal position of the distributor plunger (21) and is closed via the control chamber (44) in the axial displacement position of the distributor plunger (21) (Fig. 3).

9. Pump according to Claim 2, characterised in that the one pressure line (66) of the control chamber (44) is connected to the pump inner chamber (12), connected directly to the pressure side of the delivery pump, and the other pressure line (67) is connected to an outflow opening (69), provided with a throttle (68), in the pump housing (10, 11), in that the second switching valve (55) is arranged in the one pressure line (66) and in that the face (70) of the end of the distributor plunger (21) connected to the drive shaft (15) is subjected to the pressure in the pump inner chamber (12).

10. Pump according to Claim 9, characterised in that the distributor plunger (21) bears on its circumference a ring groove (33), which together with the pump plunger (26) limits the pump working chamber (32) and which, via an axial filling groove (35) on the distributor plunger (21), in the first rotational position of the latter overlaps a filling bore (38), opening out inside the distributor cylinder (22) and in the pump inner chamber (12), and in that the axial length of the filling groove (35) is dimensioned in such a way that, in the axial displacement position of the distributor plunger (21), it has been removed from the mouth region of the filling bore (38) in the distributor cylinder (22) (Fig. 4).

11. Pump according to one of Claims 1-10, characterised in that a device (60) for monitoring the function of the first switching valve (43) is provided, which emits a closing command to the second switching valve (55) if the valve element (48) of the first switching valve (43) remains in its closed position in spite of it no longer being actuated.

12. Pump according to one of Claims 1-11, characterised in that the second switching valve (55) is designed in such a way that it is closed [lacuna] its unexcited basic position and is open in its excited working position.

## Revendications

1. Pompe d'injection de carburant, du type à pistons radiaux comportant un volume intérieur de pompe (12) entouré par un carter de pompe (10) et rempli de carburant fourni par une pompe d'alimentation, d'un entraînement par cames (16, 27) couplé à un axe d'entraînement (15) et dont chaque rotation assure l'entraînement d'au moins un piston de pompe (26) délimitant une chambre de travail (32) pour exécuter une course d'aspiration et de transfert au cours d'un mouvement alternatif, radial par rapport à l'axe d'entraînement (15), et au cours de la course d'aspiration, la chambre de travail (32) de la pompe est remplie de carburant et au moment de la course de transfert, le carburant passe de la chambre de travail (32) de la pompe dans un injecteur correspondant, un piston distributeur (21) fermé d'un côté, guidé coaxialement au cylindre distributeur (22) par rapport à l'axe d'entraînement (15) et qui comprend dans sa face frontale une chambre de commande (44), piston qui est déplacé axialement contre la force développée par un ressort (41), d'une position de sortie déterminée par la venue contre une butée, par une pression commandée à partir de la chambre de commande (44) à travers une soupape de commande (55), et dont l'extrémité qui est en saillie par rapport au cylindre distributeur (22) et vient dans le volume intérieur (12) de la pompe est couplée à l'axe d'entraînement (15) en coopérant par des canaux (34, 35) avec les perçages (36, 38) du cylindre distributeur (22), et dans au moins une première position de rotation, la chambre de travail (32) de la pompe est reliée au volume intérieur de la pompe et dans au moins une seconde position de rotation la communication est établie avec l'injecteur et pour une certaine position de translation axiale, la liaison se fait par une conduite de décharge (35, 38, 50, 64, 65, 52) vers le volume intérieur (12), pompe caractérisée en ce que la durée de transfert et ainsi la quantité de carburant injectée sont commandées par une première soupape de commutation (43) à commande électrique, qui relie d'une part le volume de travail (32) de la pompe et d'autre part une chambre de décharge notamment le volume intérieur (12) de la pompe et dont la fermeture définit le début du transfert et l'ouverture de la fin du transfert et en ce que la chambre de commande (44) est reliée par une conduite de pression (53, 66) au côté de pression de la pompe de transfert (18) et par une conduite de pression (54, 67) à une chambre de décharge, la liaison par l'une des conduites de pression (53, 66) existant en permanence et la liaison par l'autre conduite de pression (54, 67) étant susceptible d'être interrompue par la soupape de commande en forme de seconde soupape de commutation (55) électrique, lorsque la pompe d'injection de distribution de carburant dépasse la vitesse de rotation maximale ou en présence d'un défaut de la première soupape de commutation à commande électrique (43), pour que le piston distributeur (21) puisse être conduit dans la position de translation axiale en modifiant les forces auxquelles il est soumis à partir de sa position de sortie, cette position établissant la liaison entre la chambre de travail (32) de la pompe et le volume intérieur (12) de la pompe.

2. Pompe d'injection de carburant, du type à pistons radiaux, caractérisée en ce que la durée de transfert et ainsi la quantité de carburant injectée sont commandées par une première soupape de commutation (43) à commande électrique qui est d'une part reliée à la chambre de travail (32) de la pompe et d'autre part à une chambre de décharge notamment le volume intérieur (12) de la pompe et en ce que par fermeture, elle définit le début du transfert et par ouverture, la fin du transfert et en ce que la chambre de commande (44) est reliée par une conduite de pression (53, 66) au côté de pression de la pompe de transfert (18) et par une conduite de pression (54, 67) à la chambre de décharge, la liaison existant en permanence par l'intermédiaire de l'une des conduites de pression (53, 66) et la liaison par l'autre conduite de pression (54, 67) se faisant par l'autre soupape de commande en forme de soupape de commutation (55) à commande électrique, en ce que lors du dépassement de la vitesse de rotation maximale de la pompe d'injection de distribution de carburant ou en cas de défaut de la première soupape de commutation à commande électrique, cette liaison est interrompue et ce que le piston distributeur (21) peut être mis dans la position de translation axiale à partir de sa position de sortie, par modification des efforts agissant sur ce piston et en ce que dans cette position de translation la liaison entre la chambre de travail (32) de la pompe et le volume intérieur (12) de la pompe est coupée notamment à la première position de rotation du piston distributeur (figures 2 et 4).

3. Pompe selon la revendication 1 ou 2, caractérisée en ce que la conduite d'alimentation (20) qui relie la pompe d'alimentation (18) et le volume intérieur de la pompe passe par la chambre de commande (44) et ce que la seconde soupape de commutation (55) est prévue dans le segment de conduite (54) reliant la chambre de commande (44) et le volume intérieur (12) de la pompe, segment qui est muni d'un orifice d'évacuation (13) comportant un organe d'étranglement (14).

4. Pompe selon la revendication 3, caractérisée en ce que le cylindre distributeur (22) comporte un perçage (61) débouchant à l'intérieur de celui-ci et débouchant par ailleurs dans le volume intérieur (12) de la pompe, perçage dont l'embouchure est prévue à l'intérieur du cylindre distributeur (22) pour être recouverte par le piston distributeur (21) et n'être libérée vers la chambre (44) que lorsque le piston distributeur (21) occupe la position de translation axiale.

5. Pompe selon les revendications 1 et 3 ou 4, caractérisée en ce que le piston distributeur (21) comporte à sa périphérie une rainure annulaire (33) qui délimite avec le piston de pompe (26) la chambre de travail (32) de la pompe, rainure qui recouvre par une rainure de remplissage axiale (35) du piston distributeur (21) lorsque celui-ci occupe sa première position de rotation, un perçage de remplissage (38) prévu à l'intérieur du cylindre distributeur (22) et débouchant dans le volume intérieur (12) de la pompe, et en ce que la longueur axiale de la rainure de remplissage (35) est telle que dans la position de translation axiale du piston distributeur (21), elle passe du cylindre distributeur (22) jusque dans le volume intérieur (12) de la pompe (figure 1).

6. Pompe selon les revendications 2 et 3 ou 4, caractérisée en ce que le piston distributeur (21) porte à sa périphérie une rainure annulaire (33) qui délimite la chambre de travail (32) de la pompe avec le piston de pompe (26), cette rainure recouvrant par une rainure de remplissage axiale (35) du piston distributeur (21) dans la première position de rotation de celui-ci, un perçage de remplissage (38) débouchant à l'intérieur du cylindre distributeur (22) et dans le volume intérieur (12) de la pompe et en ce que la rainure annulaire (33) est subdivisée par une plage annulaire (62) de diamètre extérieur correspondant au diamètre extérieur du piston distributeur (21), cette plage étant prévue pour que dans la position de translation axiale du piston distributeur (21) elle bloque la partie de la rainure annulaire (33) reliée à la rainure de remplissage (35) avec la paroi intérieure du cylindre distributeur (21) par rapport à l'autre partie de la rainure annulaire (33) (figure 2).

7. Pompe selon la revendication 1, caractérisée en ce que le piston distributeur (21) comporte à sa périphérie une rainure annulaire (33) qui délimite la chambre de travail (32) de la pompe avec le piston de pompe (26), cette rainure recouvrant par une rainure de remplissage axiale (35) du piston distributeur (21) lorsque celui-ci occupe sa première position de rotation, un perçage de remplissage (38) débouchant à l'intérieur du cylindre distributeur (22) et dans le volume intérieur (12) de la pompe et en ce que sa longueur axiale est telle que dans la position de translation axiale du piston distributeur (21) elle soit recouverte par la paroi intérieure du cylindre distributeur (22) entre le perçage de remplissage (38) et la chambre de travail de pompe.

8. Pompe selon la revendication 1, caractérisée en ce qu'à l'intérieur du cylindre distributeur (22), il est prévu un premier segment de dérivation (64) entre la chambre de travail (32) de la pompe et la première soupape de commutation (43) et en ce qu'un second segment de dérivation (65) d'une dérivation (63) est prévu entre la première soupape de commutation (43) et le volume intérieur (12) de la pompe, pour déboucher au niveau de la première soupape de commutation (43) en ce que les embouchures sont telles que la dérivation (63) soit bloquée lorsque le piston distributeur (21) occupe la position normale et que dans la position de translation axiale du piston distributeur (21), elle soit fermée par la chambre de commande (44) (figure 3).

9. Pompe selon la revendication 2, caractérisée par une conduite de pression (66) qui relie la chambre de commande (44) directement au volume intérieur (12) de la pompe, par le côté de pression de la pompe de transfert et en ce que l'autre conduite de pression (67) est reliée à un orifice d'évacuation (69) du carter de pompe (10, 11) muni d'un organe d'étranglement (68) et la seconde soupape de commutation (55) est prévue dans l'une des conduites de pression (66) et la surface frontale (70) de l'extrémité du piston distributeur (21) reliée à l'axe d'entraînement (15) est soumise à la pression régnant dans le volume intérieur (12) de la pompe.

10. Pompe selon la revendication 9, caractérisée en ce que le piston distributeur (21) porte à sa périphérie une rainure annulaire (33) qui délimite la chambre de travail (32) de la pompe en combinaison avec le piston de pompe (26), cette rainure recouvrant par une rainure de remplissage axiale (35) du piston distributeur (21) dans sa première position de rotation, un perçage de remplissage (38) débouchant à l'intérieur du cylindre distributeur (22) et du volume intérieur (12) de la pompe et en ce que la longueur axiale de la rainure de remplissage (35) est telle qu'en position de fermeture axiale du piston distributeur (21), elle soit éloignée de la zone d'embouchure du perçage de remplissage (38) du cylindre distributeur (22) (figure 4).

11. Pompe selon l'une des revendications 1 à 10, caractérisée par un dispositif (60) pour surveiller le fonctionnement de la première soupape de commutation (43), dispositif qui fournit un ordre de fermeture à la seconde soupape de commutation (55) lorsque l'organe (48) de la première soupape de commutation (43) reste en position de fermeture malgré la disparition du signal de commande.

12. Pompe selon l'une des revendications 1 à 11, caractérisée en ce que la seconde soupape de commutation (55) est telle qu'elle est fermée en position de base non excitée et qu'elle s'ouvre en position de travail, excitée.
